# EUROPÄISCHE PATENTSCHRIFT

(11) **EP 0 224 793 B1**
(45) Veröffentlichungstag und Bekanntmachung des Hinweises auf die Patenterteilung: **03.02.1993**
(21) Anmeldenummer: 86115972.1
(22) Anmeldetag: 18.11.1986
(51) Int. Cl.: A63G 31/16

(54) **Vergnügungsanlage**
Amusement apparatus
Installation de divertissement

(30) Priorität: 23.11.1985 DE 3541452
(43) Veröffentlichungstag der Anmeldung: 10.06.1987
(73) Patentinhaber: Kastner, Helmut, D-28329 Bremen (DE)
(72) Erfinder: Kastner, Helmut, D-28329 Bremen (DE)
(74) Vertreter: MEISSNER, BOLTE & PARTNER

(56) Entgegenhaltungen:
- DE-A- 1 958 404
- DE-A- 3 401 199
- FR-A- 929 234
- FR-A- 929 574
- FR-A- 1 092 062
- GB-A- 2 149 313
- US-A- 2 312 533
- US-A- 2 498 450

## Beschreibung

Die Erfindung betrifft Vergnügungsanlagen der die Merkmale nach dem Oberbegriff des Patentanspruchs 1 aufweisenden Gattung.

Aus der US-A-2 312 533 ist ein Karussell bekannt, das eine Zwangsführung von flugzeugähnlichen Gondeln auf einer Kreisbahn ermöglicht. Hierdurch wirken je nach Geschwindigkeit der Gondel mehr oder weniger große Beschleunigungseindrücke hervorrufende Fliehkräfte auf die Insassen. Andeutungsweise lassen sich mit den Flugzeuggondeln auch Rollbewegungen durchführen; dies jedoch wegen der begrenzten aerodynamischen Wirkung der installierten Querruder nur mit geringem Erfolg.

Die mit den bekannten Flugzeuggondeln möglichen "Flugbewegungen" lassen wegen der geringen Wirksamkeit und der fehlenden Kontinuität der Rollbewegungen kein Fluggefühl beim Fahrgast aufkommen. Er hat nicht das Gefühl tatsächlich selbst zu steuern. Daher ist der Vergnügungswert solcher Anlagen gering.

Die FR-A-929 574 zeigt eine Vorrichtung, die als Belustigungsobjekt auf Jahrmärkten und auch als Flugsimulator zur Ausbildung von Piloten einsetzbar sein soll. Die Vorrichtung besteht dabei im wesentlichen aus einer in einem kardanischen Rahmen aufgehängten Flugzeugzelle, die angetrieben von Elektromotoren voneinander unabhängige Bewegungen um mehrere Raumachsen bzw. in Richtung der Raumachsen ausführen kann. Hierbei sind die Bewegungen mit einem in der Flugzeugzelle installierten Steuerknüppel steuerbar, dessen Auslenkungen über eine elektrische Unterbrecherschaltung direkt an die die einzelnen Achsen bewegenden Elektromotoren als Steuersignal über den Steuerknüppel weitergeleitet werden.

Diese bekannte Vorrichtung dient nur zur analogen Übertragung der vom Fahrgast in der Flugzeugzelle eingestellten Steuerknüppelstellung in eine entsprechende Schrägstellung der Flugzeugzelle. Ein realistisches Fahrgefühl kommt allein dadurch noch nicht zustande. Vor allem erfolgt bei der bekannten Vorrichtung kein selbsttätiges Zurückbewegen der Flugzeugzelle in ihre Ausgangslage, die schon aus Sicherheitsgründen bei Vergnügungsanlagen erforderlich sein muß.

Ausgehend vom vorliegenden Stand der Technik ist es daher Aufgabe der Erfindung, eine Vergnügungsanlage mit Gondeln vorzuschlagen, die ein realistisches Fluggefühl beim Fahrgast aufkommen läßt und eine von der Steuerung durch den Fahrgast unabhängige Zwangsrückführung der Gondeln in ihre Ausgangslage ermöglicht.

Diese Aufgabe wird durch die Merkmale des Anspruchs 1 gelöst. Dadurch wird zweierlei erreicht:

In Abhängigkeit vom Steuerknüppelausschlag kommt es zu einer Schwenk- oder Rollbewegung der Gondel, die so lange andauert, wie der relative Steuerausschlag erhalten bleibt. Durch diese Nachführsteuerung ist es möglich, daß der Fahrgast Schräglagen der jeweiligen Gondeln einsteuern kann, die von der sich aufgrund der Zentrifugalkraft einstellenden Schräglage abweichen. Je nach Stellung der vom Steuerknüppelausschlag des Fahrgastes zu betätigenden Steuerglieder kann es sich dabei um mehr oder weniger geringe Schräglagenabweichungen oder gar um kontinuierliche Rollbewegungen bis hin zu Überschlägen der Gondel um ihre Rollachse handeln.

Das erfindungsgemäße Übertragungsgestänge reagiert aber nicht nur auf Steuerausschläge des Fahrgastes, sondern auch auf fliehkraftabhängige Schwerpunktverlagerungen der Gondel beim Betrieb der Vergnügungsanlage. So erfolgt durch den Motorantrieb eine zwangsweise Rückführung der jeweiligen Gondel in die Ausgangslage bei sich verringernden Zentrifugalkräften. Das Übertragungsgestänge sorgt auch dafür, daß bei jeder Schwerpunktverlagerung der Gondel eine Nachführung der Gondelbewegung durch den Antriebsmotor erfolgt.

Um bei Bedarf maximale Schräglagengrenzen, etwa wenn es sich bei den Fahrgästen um Kinder handelt, einstellen zu können, kann das Übertragungsgestänge so ausgelegt werden, daß es bei bestimmten Geschwindigkeiten den Antrieb der Gondel abschaltet, wenn diese durch Steuerung vom Fahrgast aus über Extremlagen hinaus betätigt wird.

Auf der Zeichnung sind Ausführungsbeispiele der Erfindung teils schematisch dargestellt und werden nachstehend erläutert.

Auf der Zeichnung zeigen:
- Figuren 1 und 2: schematisch die Anordnung verschiedener Gondelausbildungen in einem Karussell,
- Figur 3: eine schematische Draufsicht auf eine Gondel in Form eines Flugzeuges in einem gegenüber Figur 1 vergrößerten Maßstab,
- Figur 4: einen im Maßstab vergrößerten Querschnitt nach der Linie IV - IV der Figur 3,
- Figur 5: eine schematische Darstellung der Ausbildung der Sicherheitsbügel,
- Figur 6: eine im Maßstab vergrößerte Ausbildung der Anlenkung eines Sicherheitsbügels nach Figur 5,
- Figur 7: eine gegenüber Figur 5 abgeänderte Ausbildung des Sicherheitsbügels,
- Figur 8: eine schematische Darstellung des Gondelantriebes bei hängend in einem Gestell angeordneten Gondeln und
- Figur 9: eine gegenüber Figur 8 um 90 Grad versetzte Seitenansicht.

Die Figuren 1 und 2 veranschaulichen die Anordnung der Gondeln 1 an dem Gestell 2, welches im Falle dieser Ausführungsbeispiele als Karusselldrehgerüst ausgelegt ist. In der Figur 1 sind Gondeln in futuristischer Form dargestellt, während die Figur 2 die Ausbildung der Gondeln in nostalgischer Form, z.B. als Flugzeug, veranschaulicht. Die Gondeln sind bei diesen Ausführungsbeispielen an den freien Enden von Auslegern 3 in einem Lager 4 um eine in Richtung der Fortbewegung liegende Achse, das heißt im Falle dieser Ausführungsbeispiele um eine tangential am Drehkreis der Gondel liegende Achse, drehbar gelagert. Dabei ist die Lagerung möglichst im Schwerpunktbereich der besetzten Gondel angeordnet, um diese möglichst ausbalanciert zu lagern, so daß sie in der Ruhephase selbsttätig durch eine konstruktiv angemessene Schwerkraftrückwirkung aufgerichtet werden. Der Schwerpunkt der Gondel im besetzten und unbesetzten Zustand sollte dabei möglichst unterhalb des Lagers 4 liegen, so daß aus allen Neigungslagen eine selbsttätige Aufrichtung erfolgt. Das in der Figur 2 schematisch angedeutete Flugzeug ist in der Figur 3 schematisch in einem vergrößerten Maßstab wiedergegeben. Außen an seinem Rumpf sind gegenläufig verdrehbare Tragflächen 5 vorgesehen, deren Steuerwellen 6 mit Steuerhebeln 7 innerhalb der Gondel verbunden sind, so daß der Fahrgast über einen Steuerhebel 7, gegebenenfalls über ein Winkelgetriebe 8, eine Verstellung der Tragflächen 5 vornehmen kann. Im Fahrtwind des sich drehenden Karussells lassen sich Windmühleneffekte erzielen, die zu Seitenneigungen der Gondel 1 führen und beliebig wechselweise umsteuerbar sind.

Zwischen der Gondel 1 und dem Arm 3 des Gestells bzw. dem daran befestigten Lager 4 ist bei jeder Gondel ein motorischer Antrieb aus einem Elektromotor 18 vorgesehen. Die Drehbewegung dieses am Gestell fest angeordneten Motors 18 wird auf einen die Gondel umschließenden Ring 19 (in der Fig.3 teilweise weggebrochen gezeichnet) übertragen, so daß der Motor 18 die Gondel um ihre Längsachse (Rollachse) zwangsweise drehen kann. Das Regelorgan des Elektromotors 18 ist ebenfalls durch ein Steuerglied 7 durch den Fahrgast in der Gondel betätigbar. Dabei kompensiert ein zwischen dem Steuerglied 7 und dem Regelorgan des Antriebsmotors 18 angeordnetes Ubertragungsgestänge Fliehkrafteinflüsse. Dieses Ubertragungsgestänge weist eine Steuerwelle 6 und eine dazu konzentrisch gelagerte Servo-Antriebswelle 10 mit zwei daran befestigten Nocken 11 auf, die einen Winkel miteinander einschließen und mit Gegenflächen an der Welle 6 zusammenwirken. Zwischen den Nocken 11 und den Gegenflächen sind jeweils Federn 12 angeordnet, so daß zwischen den Wellen 6 und 10 Relativbewegungen unter Uberwindung der Federspannung möglich sind. Dies ermöglicht Gondelverlagerungen in Folge von Zentrifugalkräften ohne Beeinflussung durch den Willen des Fahrgastes, so daß die Steuerbewegungen des Fahrgastes nur über diese fliehkraftbedingten Gondelbewegungen hinaus möglich sind. Die Federn 12 bewirken dabei auch einen ruckfreien Ubergang, wenn die Steuerbewegungen des Fahrgastes auf das Regelorgan des Motors übertragen werden. Eine Schaltstange 15 ist sowohl auf der Welle 6 als auch auf der Servo-Antriebswelle 10 abgestützt und betätigt hier einen Steuerschalter 16 für das Regelorgan des Elektromotors 18. Für eine Feineinstellung ist die Schaltstange 15 in ihrer Länge zwischen den beiden Abstützungen einstellbar. Schematisch ist in der Figur 4 angedeutet, daß der Steuerschalter 16 gleichzeitig auch einen Hilfsantrieb 17 zur Unterstützung der Verstellung der Tragflügel 5 betätigen kann, wenn auf den Antrieb 18 ganz oder teilweise verzichtet werden soll. Dieser in Figur 4 schematisch angedeutete Hilfsantrieb 17 ist in der Figur 3 innerhalb des umrahmten Kästchens 9 untergebracht.

Die Figur 5 zeigt eine Sicherheitsbügelausbildung für eine Gondel, in der Dreiersitzgruppen gebildet sind. Jedem der beiden äußeren Sitzplätze ist ein Sicherheitsbügel 21 zugeordnet und mit seinen Enden schwenkbar in der Gondel angelenkt. Die beiden einander zugewendeten Innenseiten der Sicherheitsbügel 21 weisen Halbbügelansätze 22 auf, die einen Sicherheitsbügel für den dritten Sitzplatz in der Mitte zwischen den beiden äußeren bilden. Dieses Ausführungsbeispiel zeigt Schulterbügel, die in Schwenklagern mit der Achse 24 beweglich sind und durch Herunterklappen und Andrücken im Schulterbereich des Fahrgastes sicher angelegt werden können. In Nähe der Anlenkungen sind Ausgleichsmittel zur Anpassung an unterschiedliche Personengrößen und zur Sicherung einer festen Anlage der Sicherheitsbügel 21 am Körper der Fahrgäste vorgesehen. Diese Ausgleichsmittel bestehen nach dem Ausführungsbeispiel in der Figur 6 aus einem teleskopisch gegen die Wirkung einer Feder 25 aus einer Tasche 26 des Sicherheitsbügels 21 in Nähe seiner Anlenkung herausziehbaren Verlängerung 28, die mit einem Doppelhebel 29 gelenkig verbunden ist, wobei dieser Doppelhebel 29 mit dem einen Ende mittels eines Gelenkes 30 an der Gondel gelagert ist und an seinem anderen Ende 31 Rasten 32 aufweist, die von außen lösbar in Gegenrasten 33 am Sicherheitsbügel 21 eingreifen. Sobald der Sicherheitsbügel fest angelegt ist, entsteht eine Zugkraft im Uhrzeigersinn zu dem Gelenk 30, so daß der Doppelhebel 29 mit den Rasten 32 an seinem Arm 31 fest in die Gegenrasten 33 gepreßt wird und ein ungewolltes Lösen ausgeschlossen ist. Durch die zahnförmige Keilform der Rasten wird erreicht, daß der Sicherheitsbügel 21 an jede beliebige Körpergröße anpaßbar ist. Das Lösen des Rasteneingriffes 32,33 am Ende der Fahrt erfolgt durch einen zentralen Leitstand elektromechanisch oder von Hand, wie es allgemein üblich ist.

Die Figur 7 zeigt eine Sicherheitsbügelausbildung für eine Dreiersitzgruppe, bei der zusätzliche Anlegehalterungen 34 für den Lendenbereich der Personen in der Gondel vorgesehen und mit dem eigentlichen Sicherheitsbügel 21 durch Stege 35 verbunden sind. Linksseitig ist die Gelenkverbindung mit der Gondel dargestellt, die entsprechend dem Beispiel in der Figur 6 ausgebildet sein kann.

In den Figuren 8 und 9 ist schließlich ein Ausführungsbeispiel für eine Gondel dargestellt, wie es zur Anwendung kommen kann, wenn die Erfindungsmerkmale in einer Vergnügungsanlage Anwendung finden sollen, bei der die Gondeln im wesentlichen ungleiche Streckenführungen haben, sich zum Beispiel auf geraden Teilstücken oder in Berg- und Talfahrt bewegen. Bei diesem Ausführungsbeispiel ist die Gondel 1 in dem Gestell 2 hängend befestigt und von einem Ring 19 umschlossen, an dem der Antriebsmotor befestigt ist. Das Gestell 2 ist in diesem Falle mittels eines Fahrwerks 36 an Hochbahnschienen 37 beweglich. Die Pendelwirkung und das Ausschwingen der Gondel 1 kann seitlich dadurch elastisch reflexiv begrenzt werden, daß Federn 38 zwischen der Gondel 1 und dem Fahrwerk 36 angeordnet sind, so daß die an sich gewünschte Pendelwirkung maßgeblich durch die Federn stabilisiert und begrenzt werden kann.

### Bezugszeichenliste:

- 1: Gondel
- 2: Gestell
- 3: Ausleger
- 4: Lager
- 5: Tragfläche
- 6: Steuerwelle
- 7: Steuerhebel
- 8: Winkelgetriebe
- 9: Kästchen
- 10: Servo-Antriebswelle
- 11: Nocke
- 12: Feder
- 13: --
- 14: --
- 15: Schaltstange
- 16: Steuerschalter
- 17: Hilfsantrieb
- 18: Antriebsmotor
- 19: Ring
- 20: --
- 21: Sicherheitsbügel
- 22: Halbbügel
- 23: --
- 24: Achse
- 25: Feder
- 26: Tasche
- 27: --
- 28: Verlängerung
- 29: Doppelhebel
- 30: Gelenk
- 31: Arm
- 32: Raste
- 33: Gegenraste
- 34: Anlegehalterung
- 35: Steg
- 36: Fahrwerk
- 37: Hochbahnschiene
- 38: Feder

## Patentansprüche

1. Vergnügungsanlage mit einem um eine Hochachse drehbaren Gestell (2), in dem Fahrgäste aufnehmende Gondeln (1) aufgehängt sind, die ihrerseits um eine in Fahrtrichtung weisende Achse drehbar gelagert sind, und vom Fahrgast individuell betätigbare Steuerglieder (7) zur Einsteuerung der Drehbewegung um die Achse während der Fortbewegung sowie vom Fahrgast unabhängige Mittel zur zwangsweisen Rückführung der Gondel (1) in eine arretierte Ausgangslage (Nullage) aufweisen, **gekennzeichnet durch** einen motorischen Antrieb (18) zwischen dem Gestell (2) der Gondel (1) und ein zwischen dem Steuerglied (7) in der Gondel (1) und einem Regelorgan des motorischen Antriebs (18) angeordnetes, Fliehkrafteinflüsse kompensierendes Übertragungsgestänge, das zwei konzentrisch gelagerte, gegeneinander verdrehbare und in beiden Drehrichtungen gegeneinander abgefederte Übertragungselemente (6, 10) sowie eine an beiden Übertragungselementen (6, 10) abgestützte Schaltstange (15) aufweist, die den motorischen Antrieb (18) in Extremlagen abschaltet, wobei infolge einer zum einen durch die vom Fahrgast individuell zu betätigenden Steuerglieder (7) und zum anderen durch die fliehkraftabhängige Bewegung der Gondel (1) erfolgenden Relativbewegung zwischen den Übertragungselementen (6, 10) der motorische Antrieb (18) einschaltbar ist.

2. Vergnügungsanlage nach Anspruch 1, dadurch gekennzeichnet, daß zwischen jeder Gondel (1) und ihrem Gestell (2) ein in der Drehrichtung umkehrbarer elektromotorischer Antrieb (18) vorgesehen ist.

3. Vergnügungsanlage nach Anspruch 1 oder 2, dadurch gekennzeichnet, daß die Schaltstange (15) in ihrer Länge einstellbar ausgebildet ist.

## Claims

1. Recreational apparatus having a frame (2) which is rotatable about a vertical axis and in which passenger-receiving gondolas (1) are suspended, which, for their part, are rotatably mounted about an axis pointing in the direction of travel and exhibit control members (7), which can be operated individually by the passenger, for introducing the rotary motion about the axis during the propulsion, and means, independent from the passenger, for forcibly returning the gondola (1) into a locked starting position (zero position), characterised by a motor-operated drive mechanism (18) between the frame (2) of the gondola (1) and by a transmission linkage which is disposed between the control member (7) in the gondola (1) and a regulating component of the motor-operated drive mechanism (18) and compensates for centrifugal influences and which exhibits two transmission elements (6, 10), which are concentrically mounted, can be twisted counter to each other and are sprung counter to each other in both directions of rotation, and a switch rod (15), supported against the two transmission elements (6, 10), which switch rod switches off the motor-operated drive mechanism (18) in extreme situations, the motor-operated drive mechanism (18) being able to be switched on as a consequence of a relative movement between the transmission elements (6, 10), effected on the one hand by the control members (7) to be individually operated by the passenger and on the other hand by the centrifugal force-dependent motion of the gondola (1).

2. Recreational apparatus according to Claim 1, characterised in that an electric motor-operated drive mechanism (18), which is reversible in the direction of rotation, is provided between each gondola (1) and its frame (2).

3. Recreational apparatus according to Claim 1 or 2, characterised in that the switch rod (15) is designed to be adjustable in terms of its length.

## Revendications

1. Installation de divertissement comportant un châssis (2) qui peut tourner autour d'un axe principal et dans lequel sont suspendues des nacelles (1) qui reçoivent des passagers, qui sont montées de leur côté pour pouvoir tourner autour d'un axe pointant dans la direction de parcours et qui présentent des éléments de commande (7), actionnables séparément par le passager? pour le réglage du mouvement de rotation autour de l'axe pendant la marche ainsi que des moyens indépendants du passager pour ramener de manière obligatoire la nacelle (1) dans une position de départ arrêtée (position zéro), caractérisée par un entraînement à moteur (18) entre le châssis (2) de la nacelle (1) et une tringlerie de transmission qui est agencée entre l'élément de commande (7) de la nacelle (1) et un organe de réglage de l'entraînement à moteur (18), qui compense les influences de la force centrifuge et qui présente deux éléments de transmission (6, 10) montés concentriquement, pouvant être tournés à l'opposé l'un de l'autre et montés sur ressort l'un par rapport à l'autre dans les deux sens de rotation, ainsi qu'une tringle de manoeuvre (15) soutenue sur les deux éléments de transmission (6, 10) et déconnectant l'entraînement à moteur (18) dans des positions extrêmes, l'entraînement à moteur (18) pouvant être enclenché à la suite d'un mouvement relatif, entre les éléments de transmission (6, 10), qui a lieu d'une part par les éléments de commande à actionner séparément par le passager et d'autre part par le mouvement de la nacelle (1) dépendant de la force centrifuge.

2. Installation de divertissement suivant la revendication 1, caractérisée en ce qu'entre chaque nacelle (1) et son châssis (2) est prévu un entraînement (18), à moteur électrique, qui peut être inversé en sens de la rotation.

3. Installation de divertissement suivant la revendication 1 ou 2, caractérisée en ce que la tringle de manoeuvre (15) est réalisée de façon réglable dans sa longueur.
